# EUROPÄISCHE PATENTSCHRIFT

(11) **EP 0 926 311 B1**
(45) Veröffentlichungstag und Bekanntmachung des Hinweises auf die Patenterteilung: **09.07.2003**
(21) Anmeldenummer: 97811025.2
(22) Anmeldetag: 24.12.1997
(51) Int. Cl.: F01D 5/08

(54) **Rotor einer Strömungsmaschine**
Rotor for a turbomachine
Rotor pour une turbomachine

(43) Veröffentlichungstag der Anmeldung: 30.06.1999
(73) Patentinhaber: ALSTOM (Switzerland) Ltd, 5401 Baden (CH)
(72) Erfinder: Endres, Wilhelm, Dr., 5453 Remetschwil (CH)

(56) Entgegenhaltungen:
- EP-A- 0 037 897
- EP-A- 0 122 872
- CH-A- 495 496
- DE-A- 4 324 034
- DE-A- 19 617 539
- DE-C- 959 868
- FR-A- 2 083 846
- GB-A- 742 242
- GB-A- 810 459
- GB-A- 882 480

## Beschreibung

### Technisches Gebiet

Die Erfindung bezieht sich auf einen Rotor einer Strömungsmaschine, der an einer Oberfläche seiner Rotorwelle in einer oder mehreren Reihen Laufschaufeln und/oder andere Teile, bspw. Hitzeschilder oder Wärmestausegmente vorsieht, die jeweils über einen Fuß zur Befestigung durch die Oberfläche in die Rotorwelle hineinragen.

### Stand der Technik

In Hinblick auf die Leistungs- und Lebensdauersteigerung von modernen Gasturbinen, deren einzelne Komponenten sehr großen thermischen Belastungen ausgesetzt sind, spielt die Kühlung von den thermisch hoch belasteten Aggregaten eine immer wichtigere Rolle. Insbesondere wird an dieser Stelle an die Kühlung des Rotors und der Laufschaufeln einer Gasturbine gedacht, die dem von der Brennkammer kommenden Heißgasen unmittelbar ausgesetzt sind und somit eine große Kühlintensität benötigt.

Neben bekannten Kühlmaßnahme, bspw. einen Teil der vorverdichteten Luft zu Kühlzwecken abzuzweigen - was jedoch aufgrund des nur beschränkten Lufthaushaltes in einer modernen Gasturbine unweigerlich mit einem gewissen Wirkungsgradverlust verbunden ist -, wird alternativ vorgeschlagen, die Kühlung der thermisch belasteten Aggregate einer Gasturbine mit anderen Kühlmedien zu bewerkstelligen, beispielsweise mit Kühldampf zu beaufschlagen, das in einem rotorinternen Kühlkreislauf, zur Kühlung aller heißen Regionen, geleitet wird.

In der Schrift GB-A-742 242 ist ein Rotor für eine Turbine beschrieben, der einen aus mehreren zusammengesetzten Scheibenrädern zusammengesetzten Schaft besitzt. Zwischen den Scheibenrädern sind Luftkammern ausgebildet, welche über Luftzuführungskanäle von aussen mit Frischluft versorgt werden. Am Umfang der Scheibenräder sind Laufschaufeln mit ihren Füssen eingesetzt, wobei unterhalb der Füsse der Laufschaufeln Hohlräume ausgebildet sind, die mit den Luftkammern in Verbindung stehen, so dass zumindest die Füsse der Laufschaufeln mit einem Kühlmedium versorgt werden. In der Schrift EP-A-0 037 897 wird eine Gasturbine mit einer Einrichtung zur Kühlung des Inneren der Gasturbine beschrieben. Die Gasturbine besteht aus einem Rotor und einem Stator. Das Kühlgas wird durch einen Eintrittskanal in einen Pufferkanal eingeführt, aus welchem es durch einen Austrittkanal in einen im Rotor befindlichen Pufferraum abgezogen wird. Vom Pufferraum führt eine schräg verlaufende Bohrung zu einem Befestigungsraum für einen Schaufelfuss. Durch die schräge Anordnung der Bohrung wird Kühlgas durch die Zentrifugalkraft zum Schaufelfuss befördert.

Die Schrift DE-A-43 24 034 zeigt eine Gasturbine mit einem aus mehreren Scheiben zusammengeschweissten und beschaufelten Rotor. Zwischen den Scheiben sind Hohlräume ausgebildet. Der Hohlraum steht mit Axialkanälen in Verbindung und wird von einer zentralen, vom stromabwärts liegenden Rotorende ausgehenden Kühlluftzufuhr gespeist.

Die Schrift GB-A-810 459 beschreibt einen Rotor einer Turbomaschine mit einer luftgekühlten Schaufel.

### Darstellung der Erfindung

Ergänzend oder alternativ zu den vorstehend genannten Kühleinrichtungen liegt der Erfindung die Aufgabe zugrunde, mit möglichst einfachen Mitteln den Rotor und insbesondere die Oberflächenbereiche der Rotorwelle einer Strömungsmaschine sowie die radial an ihr angeordneten Laufschaufein möglichst direkt, aber unter Einsatz eines schonenden Kühlmediums, vorzugsweise Luft zu kühlen. Insbesondere sollen die ohnehin bei bekannten Rotoren vorhandenen Konturen zu Kühlzwecken genutzt werden, so daß die Kühlmaßnahmen mit geringem konstruktivem sowie auch finanziellem Einsatz durchgeführt werden können. Die erfindungsgemäßen Maßnahmen sollten auch bei bereits im Einsatz befindlichen Strömungsmaschinen nachgerüstet werden können.

Diese erfindungsgemässe Aufgabe wird bei einem Rotor einer Strömungsmaschine entsprechend dem Oberbegriff des Anspruchs 1 dadurch gelöst, dass über den Umfang der Rotorwelle benachbart mindestens zwei Durchführungskanäle angeordnet sind, wobei in einem Durchführungskanal das Kühlmedium vom Hohlraum radial auswärts in einen Hohlkanal zirkuliert und in dem in Umfangsrichtung benachbarten Durchführungskanal das Kühlmedium vom Hohlkanal radial einwärts in den Hohlraum rückzirkuliert.

Die der Erfindung zugrunde liegende Idee geht dabei von der Ueberlegung aus, daß die auf die Oberfläche der Rotorwelle nebst Laufschaufeln einwirkende Wärme der den Rotor umströmenden Heißgase, so nah wie möglich am peripheren Umfangsrand der Rotorwelle durch geeignete Kühlluftzufuhr direkt abgeführt werden soll, um die Temperatur des Rotormaterials sowie die der Laufschaufeffüße abzulenken.

Hierzu werden bei Rotoren, die nahe unterhalb ihres peripheren Umfangsrandes der Rotorwelle Hohlräume aufweisen, mit radialen und/oder schrägradialen Durchführungskanälen versehen, so daß der durch die Heißgase erhitzte periphere Umfangsrand nebst Laufschaufeln von Seiten des Hohlraumes, der seinerseits über ein Kühlsystem mit einem Kühlmedium, vorzugsweise Kühlluft, versorgt wird, gekühlt werden kann.

Eine an sich bekannte Rotorwellenkontur, die zur Durchführung der erfindungsgemäßen Maßnahmen geeignet ist, ist in Fig. 2 als Darstellung zum Stand der Technik gezeigt.

Die stark schematisiert dargestellte Querschnittszeichnung gemäß Fig. 2 stellt den oberen Abschnitt einer Rotorwelle 1 dar, die um die Rotorwellenachse A rotiert. Am peripheren Umfangerand der Rotorwelle sind radial zur Rotorwellenachse Laufschaufeln 2 angeordnet. Zwischen den Laufschaufeln sind nur der Vollständigkeit halber die Leitschaufeln 3 gezeigt, die fest am Stator angebracht sind und in die Zwischenräume zwischen zwei aufeinander folgenden Laufschaufeln 2 hineinragen. Der über den Schaufelabrissen dargestellte Pfeil stellt die Durchströmungsrichtung des Heißgases durch die Turbinen dar.

Ein besonderes Augenmerk soll jedoch auf den in der Fig. 2 dargestellten mittigen Abschnitt E gelegt werden, der in der Nähe eines Schaufelfußes einer Lauftschaufel am peripheren Umfangsrand der Rotorwelle einen Hohlraum vorsieht.

Der Erfindungsgedanke sieht grundsätzlich vor, den Bereich der Rotorwelle oberhalb des Hohlraumes zu perforieren, so daß ein Luftaustausch zwischen der Oberseite der Rotorwelle und der im Hohlraum befindlichen Kühlluft stattfinden kann. Insbesondere ist der Bereich der Rotorwelle mit einer derartigen Perforierung zu versehen, so daß die im Hohlraum vorhandene Kühlluft den Schaufelfussbereich der Laufschaufeln direkt kühlen kann.

### Kurze Beschreibung der Erfindung

Die Erfindung wird nachstehend ohne Beschränkung des allgemeinen Erfindungsgedankens anhand eines Ausführungsbeispieles unter Bezugnahme auf die Zeichnung exemplarisch beschrieben, auf die im übrigen hinsichtlich der Offenbarung aller im Text nicht näher erläuterten erfindungsgemäßen Einzelheiten ausdrücklich verwiesen wird. Es zeigen:
- Fig. 1a: Teilquerschnittdarstellung durch einen Teil des peripheren Umfangsrandes einer Rotorwelle mit einem geschlossenen Hohlraum,
- Fig. 1 b: Schnittdarstellung gemäß Schnittlinie A - A in Fig. 1 a,
- Fig. 1 c: alternative Schnittdarstellung zur Figur 1 b und
- Fig. 2: Prinzipquerschnittsdarstellung durch eine an sich bekannte Rotoranordnung.

### Wege zur Ausführung der Erfindung, gewerbliche Verwendbarkeit

Die in Fig. 1 dargestellte Querschnittsdarstellung, die lediglich einen Ausschnitt aus dem Rotorquerschnitt zeigt, entspricht einem Mittenabschnitt eines erfindungsgemäß ausgestafteten Rotors, das unter zu Zuhilfenahme der Darstellung gemäß Fig. 2 an die Stelle zu denken ist, die in Fig. 2 dem mit E eingegrenzten Kreis entspricht. Der Kreis umfasst vorzugsweise all jene Laufschaufelfüsse, die mit der erfindungsgemäßen "Perforierung" erfasst werden können.

Der Schaufelfuß 7 kann in einer Umfangsnut 8 oder in einer Axialnut, die axial oder schrägaxial an der Oberfläche der Rotorwelle 1 verläuft, befestigt sein. Die Umfangsnut 8 und/oder Axialnut sowie der Schaufelfuß 7 kann Zacken für eine gegenseitige Befestigung aufweisen.

Auf die Oberfläche 6 der Rotorwelle 1 wirkt der stete Wärmefluß Q durch die den Rotor umströmenden Heißgase ein. Zusätzlich dringt über den Schaufelfuß 7 einer nicht in der Fig. 1 dargestellten Laufschaufel, die sich im übrigen radial über die Oberfläche 6 der Rotorwelle 1 erhebt, ein zusätzlicher Wärmefluß Qs in die Rotorwelle 1 ein.

Um die in die Rotorwelle 1 eingebrachte Wärme möglichst rasch abzufahren, ist zum einen erfindungsgemäß vorgesehen, den Schaufeffuß 7 einer Laufschaufel, der in einer Umlaufnut 8 innerhalb der Rotorwelle 1 fixiert ist, mit Hilfe eines Durchführungskanales 9 direkt mit Kühlluft zu beaufschlagen. Hierzu wird ein Hohlraum 5 nahe der Laufschaufel innerhalb der Rotorwelle 1 vorgesehen und mit einem Durchführungskanal 9 derart verbunden, daß sich der Durchführungskanal 9 weitgehend radial zur Wellenachse A von dem Hohlraum 5 hin zum Schaufelfuß 7 erstreckt. Ueberdies ist der Hohlraum 5 mit einem Kühlsystem 4 verbunden, über das ein Kühlmedium in den Hohlraum 5 eingespeist werden kann. Im dargestellten Fall gemäß Figur 1 besteht das Kühlsystem 4 lediglich aus einem Zuführ- 4a und einen Abführkanal 4b für das Kühlmedium (siehe Pfeile, die die Strömungsrichtung des Kühlmediums angeben). Natürlich können auch mehrere Schaufelfüsse von einem Hohlraum aus mit Durchführungskanälen mit einem Kühlmedium versorgt werden, bspw. zwei Schaufelfüsse, wie es in dem Ausführungsbeispiel der Figur 1 dargestellt ist.

Die Zuführung 4a des Kühlmediums in den Hohlraum 5 erfolgt vorteilhaft derart, daß im Hohlraum 5 ein Drall relativ zum Rotor entsteht. Die Rückführung 4b des erwärmten Kühlmediums aus dem Hohlraum 5 erfolgt vorteilhaft an der inneren Oberfläche des Hohlraums, weil sich dort das erwärmte Kühlmedium ansammelt. Die Öffnung des Zuführkanals 4a in den Hohlraum 5 muß z.B. mit großen Radien oder Anschrägungen oder Leitschaufein derart gestaltet sein, daß das Kühlmedlum gut einströmen kann. Falls letzteres für den Rotor zu warm ist, kann man den Abführkanal 4b immer noch isolieren, z.B. durch ein Auskleiderohr oder eine Wärmedämmschicht.

Die Umfangsnut 8, in der der Schaufelfuß 7 befestigt ist, weist überdies einen Hohlkanal 10 auf, in dem die in dem Hohlraum 5 vorhandene Kühlluft über den Durchführungskanal 9 gelangen kann.

Die Umfangsnut 8 verläuft vollständig angulär um die Rotorwelle 1, in der eine Vielzahl von Laufschaufein hintereinander angeordnet sind. Die einzelnen Hohlkanäle 10 unter jedem Schaufelfuß einer Laufschaufel ergeben zusammen einen Umfangskanal 10' durch den die über die Durchführungskanäle 9 eingeleitete Kühlluft zirkulieren kann. Auf diese Weise ist ein die Schaufelfüße kühlendes, integrales Kühlsystem innerhalb der Rotorwelle realisierbar.

In Ergänzung zu den, die Schaufeffüße 7 unmittelbar kühlenden Durchführungskanälen 9 sind auch weitere Durchführungskanäle 9' vorgesehen, die den peripheren Bereich der Rotorwelle vollständig oder nur teilweise durchsetzen. Auf diese Weise wird der auf den peripheren Umfangsrand 6 einwirkende Warmefluß Q unmittelbar durch die Durchführungskanäle 9' in Richtung des Hohlraumes 5, in der Kühlluft vorgesehen ist, abgeleitet.

Neben den in radialer Erstreckung orientierten Durchführungskanälen 9, 9' können alternativ oder in Ergänzung auch schrägradiale Durchführungskanäle in die Rotorwelle eingebracht werden.

Die in Fig. 1 dargestellte erfindungsgemäße Kühlanordnung, die vorzugsweise zum Kühlen der Laufschaufein jeweils in der Rotormitte vorgesehen ist, kann in unterschiedlicher Weise ausgestaltet werden, so daß die Kühlluft zum Abtransport der an den Schaufelfüßen vorhandenen Wärme dient.

Grundsätzlich wird die nahe dem Schaufelfuß im Hohlkanal 1 0 befindliche Kühlluft aufgrund des großen Wärmeeintrages Qs erwärmt und erfährt in Gegenwart des durch die Rotation des Rotors erzeugten Zentrifugalfeldes so viel Auftrieb, daß die wärmere Luft radial nach innen gerichtet den Durchführungskanal durchsteigt und auf diese Weise der nachströmenden kälteren Luft Platz macht, so daß diese die heißen Schaufelfüße zu kühlen vermag. Diese, in dem Zentrifugalfeld sich ausbildende Konvektionsströmung entsteht aufgrund des Temperaturgefälles automatisch. Die Durchführungskanäle müssen jedoch entsprechend groß ausgebildet sein, so daß sich innerhalb eines Kanales ein Gegenstromsystem der vorstehend genannten Weise ausbilden kann.

Die Öffnungen der Durchführungskanäle, die im Hohlraum 5 enden, sollten sich auf einem kleineren Radius, gemessen von der Rotationsachse des Rotors, befinden als die Bereiche der Rotorwelle, an denen die Wärme zugeführt wird.

Ferner ist die Ausbildung des Hohlraumes beliebig zu gestalten. So ist es nicht zwingend erforderlich, daß die obere Kontur des Hohlraumes, von der aus die Durchführungskanäle 9 ausgehen, schräg zur Rotorwellenachse A verläuft. Auch können die Durchführungskanäle 9 ebenso von Hohlraumwandabschnitten abgehen, die senkrecht oder vertikal relativ zur Rotorwellenachse A verlaufen. Wesentlich bei der Anordnung der Durchführungskanäle 9 ist es jedoch, daß die Öffnungen der Durchführungskanäle 9 auf einem kleineren Radius relativ zur Rotorwellenachse liegen, als jene Bereiche der Durchführungskanäle, an denen die Wärme zugeführt wird, so daß das Prinzip des sogenannten Thermosyphons anwendbar ist. In diesem Fall muß die Rotorwelle die Differenz zwischen der Pumpleistung für die kalte Kühlluft und der Turbinenleistung der warmen Kühllüft aufbringen.

Auch ist es von Vorteil, daß die Öffnungen 11, 11' weitgehend auf gleichem Radius relativ zur Rotorwellenachse A liegen; ist dies nicht der Fall, so beeinflusst die radiale Druckdifferenz, d.h. der durch die Druckdifferenz entstehenden Drall im Hohlraum die Kühlwirkung.

Neben den sich selbständig ausbildenden Kühlströmungen, die sich innerhalb eines Durchführungskanals, vergleichsweise in Art eines des vorstehend erwähnten "Thermosyphons' ausbilden, können jedoch auch gezielt Kühlströme in die Durchführungskanäle 9 initiiert werden. Da sich die rotorwellenseitig zugewandten Öffnungen 11 der Durchführungskanäle 9 aufgrund der Rotationsbewegung des Rotors relativ zum im Hohlraum 5 befindlichen Kühlmedium bewegen, kann durch gezielte Ausbildung der Öffnungsgeometrie zu jedem Durchführungskanal 9die Strömungsrichtung innerhalb des Kanals vorgegeben werden.

In Fig. 1 b ist die Schnittdarstellung gemäß dem in Fig. 1a eingetragenen Schnittes A - A dargestellt. Die senkrecht zur Rotationsachse gezeigte Querschnittsdarstellung in Fig. 1 b gibt zwei benachbarte Durchführungskanäle 9 wieder, die jeweils rotorwellenseitig zugewandte Öfnungen 11, 11' aufweisen und über unterschiedlich groß dimensionierte Einlaßrundungen R und r verfügen. Das Kühlmedium in dem Hohlraum 5 strömt relativ zum Rotor in der durch den großen Pfeil angegebenen Richtung. Diese Querströmung über den Öffnungen 11, 11' wird in den Löchern 11 mit den größeren Öffnungsradien R einen höheren Druck erzeugen als in den Löchern 11' mit kleine-ren Öffnungsradien r. Dadurch wird eine radial nach aussen gerichtete Kühlströmung in an die Öffnungen 11 anschließende Durchführungskanäle 9 eingeleitet. Diese Strömung setzt sich über die Umfangsnut 10' fort und kehrt in den benachbarten Kanälen 9 mit den kleineren Öffnungsradien r in den Hohlraum 5 zurück.

Alternativ zu der in Figur 1b dargestellten Ausbildung der Öffnungen der Durchführungskanäle, die jeweils über unterschiedlich dimensionierte Oeffnungsradien R, r verfügen, die sich jeweils zwischen benachbarten Durchgangskanälen abwechseln, ist es auch möglich, den Öffnungbereich eines Durchgangskanals derart auszubilden, daß eine Öffnung zwei unterschiedliche Radien R und r aufweist. So ist es zur vorstehend beschriebenen Strömungsrichtungsvorgabe notwendig, die Öffnungsbereiche zweier benachbarter Durchgangskanäle, die sich jeweils am nächsten liegen mit gleichen Krümmungsradien auszubilden. (siehe hierzu Figur 1c)

Damit das Kühlsystem, wie in der Fig. 1b und 1c ausschnittsweise dargestellt, arbeiten kann, muß die Anzahl der Durchführungskanäle 9 eine natürliche gerade Zahl annehmen, so daß einem Einströmkanal jeweils ein Auströmkanal zugeordnet ist.

Altemativ oder ergänzend zu den Fig. 1 b und 1 c dargestellten Öffnungskonturen, können regelrechte Schöpfkanten an die jeweiligen Stellen der Öffnungen der Durchgangskanäle vorgesehen werden. Dies jedoch ist mit einem zusätzlichen konstruktiven Aufwand verbunden, der durch die Funktionsweise des vorstehend beschriebenen "Thermosyphons" nicht zwingend erforderlich ist.

Die unmittelbare Kühlung der Schaufelfüße der Laufschaufeln durch ein gezielt unterhalb der Schaufelfüße eingebrachtes Kühlmedium, vorzugsweise Kühlluft, ist auch aus Gründen möglicher Verschmutzungsgefähren durch Staubpartikel innerhalb des Kühlsystems von Vorteil. Gelangen beispielsweise Staubpartikel durch die Durchführungskanäle in die Umfängsnuten der Aufnahmeschienen, so können diese grundsätzlich auch zu Verstopfungen der Umfängsnuten und somit zu einer erheblichen Verminderung des Kühleffektes führen. Zum einen kann man gegen derartige Verschmutzungen sogenannte Staublöcher vorsehen, wie sie in gekühlten Schaufeln eingesetzt werden, zum anderen ist es jedoch bei Wartungsarbeiten ohne weiteren Aufwand möglich, durch Entnahme der Laufschaufeln aus der Aufnahmeschiene, die sich in den Umfängsnuten abgesetzten Verunreinigungen auf leichte Weise zu entfernen.

### Bezugszeichenliste

- 1: Rotorwelle
- 2: Laufschaufel
- 3.: Leitschaufel
- 4.: Kühlsystem
- 4a: Zuführungskanal
- 4b: RückführungManal
- 5·: Hohlraum
- 6·: Oberfläche der Rotorwelle
- 7·: Schaufelfuß
- 8·: Umfängsnut
- 9, 9': Durchführungskanal
- 10: Hohlkanal
- 10': Umfangsnut
- 11, 11': Öffnungen der Durchführungskanäle
- A: Rotorwellenachse
- R, r: Großer und kleiner Krümmungsradius der Öffnungen 11, 11'

## Patentansprüche

1. Rotor einer Strömungsmaschine, der an einer Oberfläche (6) seiner Rotorwelle (1) in einer oder mehreren Reihen Laufschaufeln (2) und/oder andere Teile vorsieht, die jeweils über einen Fuß (7) zur Befestigung (1) durch die Oberfläche (6) in die Rotorwelle (1) hineinragen, wobei die Rotorwelle (1) an wenigstens einem Bereich unterhalb der Oberfläche (6) nahe wenigstens eines Fußes (7) wenigstens einen geschlossenen Hohlraum (5) aufweist, wobei der Hohlraum (5) über wenigstens einen Durchführungskanal (9) mit dem rotorwellenseitig zugewandten Ende eines Fußes (7) zu Kühlzwecken verbunden ist, und wobei ein Kühlsystem (4) vorgesehen ist, durch das der Hohlraum (5) mit einem Kühlmedium versorgbar ist,
**dadurch gekennzeichnet, dass**
über den Umfang der Rotorwelle (1) benachbart mindestens zwei Durchführungskanäle (9) angeordnet sind, wobei in einem Durchführungskanal (9) das Kühlmedium vom Hohlraum (5) radial auswärts in einen Hohlkanal (10) zirkuliert und in dem in Umfangsrichtung benachbarten Durchführungskanal (9) das Kühlmedium vom Hohlkanal (10) radial einwärts in den Hohlraum (5) rückzirkuliert.

2. Rotor nach Anspruch 1,
**dadurch gekennzeichnet, daß**
als Kühlmedium Kühlluft vorgesehen ist.

3. Rotor nach einem der Ansprüche 1 oder 2,
**dadurch gekennzeichnet, daß**
der Hohlraum (5) von den Enden der Rotorwelle (1) beabstandet ist.

4. Rotor nach einem der Ansprüche 1 bis 3,
**dadurch gekennzeichnet, daß**
mindestens ein Durchführungskanal (9) radial oder schrägradial zur Rotorwelle (1) angeordnet ist.

5. Rotor nach einem der Ansprüche 1 bis 4,
**dadurch gekennzeichnet, daß** der Fuß (7) in einer Umfangsnut (8) innerhalb der Rotorwelle (1) sitzt, die radial unterhalb des eingesetzten Fußes (7) den Hohlkanal (10) vorsieht, der mit den mindestens zwei Durchführungskanälen (9) verbunden ist.

6. Rotor nach einem der Ansprüche 1 bis 4,
**dadurch gekennzeichnet, daß**
der Fuß (7) in einer Axialnut, die axial oder schrägaxial an der Oberfläche der Rotorwelle (1) verläuft, innerhalb der Rotorwelle (1) sitzt, die radial unterhalb des eingesetzten Fußes (7) den Hohlkanal (10) vorsieht, der mit den mindestens zwei Durchführungskanälen (9) verbunden ist.

7. Rotor nach Anspruch 5 oder 6,
**dadurch gekennzeichnet, daß**
die Umfangsnut und/oder Axialnut sowie der Fuß Zacken für eine gegenseitige Befestigung aufweisen.

8. Rotor nach einem der Ansprüche 1 bis 5,
**dadurch gekennzeichnet daß**
eine Vielzahl von Laufschaufeln (2) oder Teilen radial an der Oberfläche (6) der Rotorwelle (1) nebeneinander angeordnet ist, zu deren Füßen (7) jeweils ein Durchführungskanal (9) zugeordnet ist.

9. Rotor nach Anspruch 8,
**dadurch gekennzeichnet, daß**
ein Durchführungskanal (9) eine Öffnung (11, 11') zum Hohlraum (5) aufweist, deren Einlassrundung in radialer Richtung jeweils derart bemessen ist, daß die Öffnungen (11, 11') zweier unmittelbar benachbarter Durchführungskanäle (9) unterschiedliche Radien (R, r) besitzen.

10. Rotor nach Anspruch 9,
**dadurch gekennzeichnet, daß**
die Öffnungen (11, 11') eine große (R) oder eine kleine (r) Einlassrundung aufweisen.

11. Rotor nach Anspruch 8,
**dadurch gekennzeichnet, daß**
die Öffnung (11, 11') eines Durchführungskanals (9) zwei unterschiedlich groß ausgebildete Einlassrundungen (R, r) in radialer Richtung aufweist und benachbarte Einlassrundungen (R, r) zwischen zwei Durchführungskanälen (9) übereinstimmen.

12. Rotor nach einem der Ansprüche 1 bis 11,
**dadurch gekennzeichnet, daß**
die Hohlkanäle (10) unter allen, um die Rotorwelle (1) verteilt angebrachten Füßen miteinander zu einem Umfangskanal (10') verbunden sind.

13. Rotor nach Anspruch 12,
**dadurch gekennzeichnet, daß**
eine geradzahlige Anzahl radialer und/oder schrägradialer Durchgangskanäle (9) in einen Umfangskanal (10') mündet.

14. Rotor nach einem der Ansprüche 1 bis 13,
**dadurch gekennzeichnet, daß**
die Strömungsmaschine eine Turbine, eine Verdichterstufe einer Gasturbine oder einer Dampfturbine ist.

15. Rotor nach einem der Ansprüche 1 bis 14,
**dadurch gekennzeichnet, daß**
sich der Rotor relativ zu einem, in dem Hohlraum (5) enthaltenen Medium bewegt.

16. Rotor nach einem der Ansprüche 1 bis 15,
**dadurch gekennzeichnet, daß**
der Fuß (7) einer Laufschaufel (2) oder eines Teils radial über dem Hohlraum (5) angeordnet ist.

17. Rotor nach einem der Ansprüche 1 bis 16,
**dadurch gekennzeichnet, daß**
das Teil ein Wärmesegment oder ein Hitzeschild ist.

18. Rotor nach einem der Ansprüche 1 bis 17,
**dadurch gekennzeichnet, daß** das Kühlsystem (4) Kühlkanäle (4a, 4b) aufweist, die in der Rotorwelle (1) verlaufen und mit Kühlluft versorgbar sind.

19. Rotor nach einem der Ansprüche 1 bis 18,
**dadurch gekennzeichnet, daß**
die Kühlkanäle (4a, 4b) des Kühlsystems (4) dem Kühlmedium im Hohlraum (5) einen zum Rotor relativen Drall in der Umfangsrichtung des Rotors erteilen, wobei der relative Drall mit der Drehrichtung des Rotors oder entgegen strömen kann.

20. Rotor nach einem der Ansprüche 1 bis 19,
**dadurch gekennzeichnet, daß**
einer der Kühlkanäle (4a, 4b) ein Rückführkanal (4b) ist, der das erwärmte Kühlmedium aus dem Hohlraum (5) abführt und am innersten Radius des Hohlraums (5) mündet.

21. Rotor nach einem der Ansprüche 1 bis 20,
**dadurch gekennzeichnet, daß** der Kühlkanal (4b), der das erwärmte Kühlmedium aus dem Hohlraum (5) abführt, gegen das Rotormaterial isoliert ist.

22. Rotor nach einem der Ansprüche 1 bis 21,
**dadurch gekennzeichnet, daß** der Hohlraum (5) sich bis zur Rotorwellenachse (A) erstreckt.

## Claims

1. Rotor of a fluid-flow machine, which has moving blades (2) and/or other parts in one or more rows on a surface (6) of its rotor shaft (1), which moving blades (2) and/or other parts project through the surface (6) into the rotor shaft (1) in each case via a root (7) for fastening (1) [sic], the rotor shaft (1), in at least one region below the surface (6) close to at least one root (7), having at least one enclosed cavity (5), the cavity (5), for cooling purposes, being connected via at least one feed-through passage (9) to that end of a root (7) which faces the rotor-shaft side, and a cooling system (4) by means of which the cavity (5) can be supplied with a cooling medium being provided, **characterized in that** at least two feed-through passages (9) are arranged adjacent to one another over the circumference of the rotor shaft (1), the cooling medium circulating, in a feed-through passage (9), from the cavity (5) radially outwards into a hollow passage (10) and the cooling medium circulating back, in the adjacent feed-through passage (9) in the circumferential direction, from the hollow passage (10) radially inwards into the cavity (5).

2. Rotor according to Claim 1, **characterized in that** cooling air is preferably provided as the cooling medium.

3. Rotor according to either of Claims 1 and 2, **characterized in that** the cavity (5) is at a distance from the ends of the rotor shaft (1).

4. Rotor according to one of Claims 1 to 3, **characterized in that** the feed-through passage (9) is arranged radially or obliquely radially to the rotor shaft (1).

5. Rotor according to one of Claims 1 to 4, **characterized in that** the root (7) sits in a circumferential slot (8) inside the rotor shaft (1), which circumferential slot (8) provides the hollow passage (10) radially below the inserted root (7), and this hollow passage (10) is connected to the at least two feed-through passages (9).

6. Rotor according to one of Claims 1 to 4, **characterized in that** the root (7) sits in an axial slot inside the rotor shaft (1), which axial slot runs axially or obliquely axially at the surface of the rotor shaft (1) and has the hollow passage (10) radially below the inserted root (7), and this hollow passage (10) is connected to the at least two feed-through passages (9).

7. Rotor according to Claim 5 or 6, **characterized in that** the circumferential slot and/or axial slot as well as the root have serrations for mutual fastening.

8. Rotor according to one of Claims 1 to 5, **characterized in that** a multiplicity of moving blades (2) or parts are arranged radially next to one another at the surface (6) of the rotor shaft (1), to the roots (7) of which moving blades (2) or parts a feed-through passage (9) is allocated in each case.

9. Rotor according to Claim 8, **characterized in that** a feed-through passage (9) has an opening (11, 11') to the cavity (5), the rounded inlet portion in the radial direction of which opening (11, 11') is in each case dimensioned in such a way that the openings (11, 11') of two directly adjacent feed-through passages (9) have different radii (R, r).

10. Rotor according to Claim 9, **characterized in that** the openings (11, 11') have a large (R) or a small (r) rounded inlet portion.

11. Rotor according to Claim 8, **characterized in that** the opening (11, 11') of a feed-through passage (9) has two rounded inlet portions (R, r) in the radial direction, designed to be of different sizes, and adjacent rounded inlet portions (R, r) between two feed-through passages (9) correspond.

12. Rotor according to one of Claims 1 to 11, **characterized in that** the hollow passages (10) under all roots made in a distributed manner around the rotor shaft (1) are connected to one another to form a circumferential passage (10').

13. Rotor according to Claim 12, **characterized in that** an even number of radial and/or obliquely radial feed-through passages (9) lead into a circumferential passage (10').

14. Rotor according to one of Claims 1 to 13, **characterized in that** the fluid-flow machine is a turbine, a compressor stage of a gas turbine or of a steam turbine.

15. Rotor according to one of Claims 1 to 14, **characterized in that** the rotor moves relative to a medium contained in the cavity (5).

16. Rotor according to one of Claims 1 to 15, **characterized in that** the root (7) of a moving blade (2) or of a part is arranged radially above the cavity (5).

17. Rotor according to one of Claims 1 to 16, **characterized in that** the part is a heat segment or a heat shield.

18. Rotor according to one of Claims 1 to 17, **characterized in that** the cooling system (4) has cooling passages (4a, 4b), which run in the rotor shaft (1) and can be supplied with cooling air.

19. Rotor according to one of Claims 1 to 18, **characterized in that** the cooling passages (4a, 4b) of the cooling system (4) impart a swirl, relative to the rotor, to the cooling medium in the cavity (5) in the circumferential direction of the rotor, in which case the relative swirl may flow with or against the direction of rotation of the rotor.

20. Rotor according to one of Claims 1 to 19, **characterized in that** one of the cooling passages (4a, 4b) has a return passage (4b) which discharges the heated cooling medium from the cavity (5) and leads out at the innermost radius of the cavity (5).

21. Rotor according to one of Claims 1 to 20, **characterized in that** the cooling passage (4b) which discharges the heated cooling medium from the cavity (5) is insulated with respect to the rotor material.

22. Rotor according to one of Claims 1 to 21, **characterized in that** the cavity (5) extends up to the rotor-shaft axis (A).

## Revendications

1. Rotor pour une turbomachine, qui prévoit, sur une surface (6) de son arbre de rotor (1), des aubes mobiles (2) et/ou d'autres pièces en une ou plusieurs rangées, qui pénètrent à chaque fois par le biais d'une base (7) de fixation (1) à travers la surface (6) dans l'arbre de rotor (1), l'arbre de rotor (1) présentant, sur au moins une partie en dessous de la surface (6), à proximité d'au moins une base (7), au moins un espace creux fermé (5), l'espace creux (5) étant connecté par le biais d'au moins un conduit de passage (9) à l'extrémité d'une base (7) tournée du côté de l'arbre de rotor, à des fins de refroidissement, et un système de refroidissement (4) étant prévu, par lequel l'espace creux (5) peut être alimenté en un fluide de refroidissement,
**caractérisé en ce que**
au moins deux conduits de passage (9) sont disposés adjacent sur la périphérie de l'arbre de rotor (1), le fluide de refroidissement circulant dans un conduit de passage (9) depuis l'espace creux (5) radialement vers l'extérieur dans un conduit creux (10) et le fluide de refroidissement recirculant en arrière depuis le conduit creux (10) radialement vers l'intérieur dans l'espace creux (5) dans le conduit de passage (9) adjacent dans la direction périphérique.

2. Rotor selon la revendication 1,
**caractérisé en ce que**
l'on prévoit de l'air de refroidissement comme fluide de refroidissement.

3. Rotor selon l'une quelconque des revendications 1 et 2,
**caractérisé en ce que**
l'espace creux (5) est espacé des extrémités de l'arbre de rotor (1).

4. Rotor selon l'une quelconque des revendications 1 à 3,
**caractérisé en ce que**
au moins un conduit de passage (9) est disposé radialement ou radialement obliquement par rapport à l'arbre de rotor (1).

5. Rotor selon l'une quelconque des revendications 1 à 4,
**caractérisé en ce que**
la base (7) repose dans une rainure périphérique (8) à l'intérieur de l'arbre de rotor (1), laquelle prévoit, radialement en dessous de la base insérée (7), le conduit creux (10) qui est connecté aux au moins deux conduits de passage (9) .

6. Rotor selon l'une quelconque des revendications 1 à 4,
**caractérisé en ce que**
la base (7) repose dans une rainure axiale, qui s'étend axialement ou axialement obliquement sur la surface de l'arbre de rotor (1), à l'intérieur de l'arbre de rotor (1), laquelle prévoit, radialement en dessous de la base insérée (7), le conduit creux (10) qui est connecté aux au moins deux conduits de passage (9).

7. Rotor selon la revendication 5 ou 6,
**caractérisé en ce que**
la rainure périphérique et/ou la rainure axiale ainsi que la base présentent des dents pour une fixation mutuelle.

8. Rotor selon l'une quelconque des revendications 1 à 5,
**caractérisé en ce que**
une pluralité d'aubes mobiles (2) ou de pièces est disposée de manière juxtaposée radialement sur la surface (6) de l'arbre de rotor (1), aux bases (7) desquelles est associé à chaque fois un conduit de passage (9).

9. Rotor selon la revendication 8,
**caractérisé en ce que**
un conduit de passage (9) présente une ouverture (11, 11') vers l'espace creux (5), dont l'arrondissement d'entrée est dimensionné dans la direction radiale à chaque fois de telle sorte que les ouvertures (11, 11') de deux conduits de passage (9) directement adjacents possèdent des rayons différents (R, r).

10. Rotor selon la revendication 9,
**caractérisé en ce que**
les ouvertures (11, 11') présente un arrondissement d'entrée grand (R) ou petit (r).

11. Rotor selon la revendication 8,
**caractérisé en ce que**
l'ouverture (11, 11') d'un conduit de passage (9) présente deux arrondissements d'entrée de taille différente (R, r) dans la direction radiale, et des arrondissements d'entrée voisins (R, r) entre deux conduits de passage (9) coïncident.

12. Rotor selon l'une quelconque des revendications 1 à 11,
**caractérisé en ce que**
les conduits creux (10) en dessous de toutes les bases réparties autour de l'arbre de rotor (1) sont connectés les uns aux autres pour former un conduit périphérique (10').

13. Rotor selon la revendication 12,
**caractérisé en ce que**
un nombre pair de conduits de passage (9) radiaux et/ou obliques radiaux débouche dans un conduit périphérique (10').

14. Rotor selon l'une quelconque des revendications 1 à 13,
**caractérisé en ce que**
la turbomachine est une turbine, un étage de compresseur d'une turbine à gaz ou d'une turbine à vapeur.

15. Rotor selon l'une quelconque des revendications 1 à 14,
**caractérisé en ce que**
le rotor se déplace par rapport à un fluide contenu dans l'espace creux (5).

16. Rotor selon l'une quelconque des revendications 1 à 15,
**caractérisé en ce que**
la base (7) d'une aube mobile (2) ou d'une pièce est disposée radialement au-dessus de l'espace creux (5).

17. Rotor selon l'une quelconque des revendications 1 à 16,
**caractérisé en ce que**
la pièce est un segment thermique ou un écran thermique.

18. Rotor selon l'une quelconque des revendications 1 à 17,
**caractérisé en ce que**
le système de refroidissement (4) présente des conduits de refroidissement (4a, 4b) qui s'étendent dans l'arbre de rotor (1) et peuvent être alimentés en air de refroidissement.

19. Rotor selon l'une quelconque des revendications 1 à 18,
**caractérisé en ce que**
les conduits de refroidissement (4a, 4b) du système de refroidissement (4) communiquent au fluide de refroidissement dans l'espace creux (5) un mouvement de tourbillon par rapport au rotor, dans la direction périphérique du rotor, le mouvement de tourbillon relatif pouvant s'écouler dans le même sens de direction que le rotor ou dans le sens inverse.

20. Rotor selon l'une quelconque des revendications 1 à 19,
**caractérisé en ce que**
l'un des conduits de refroidissement (4a, 4b) est un conduit de retour (4b) qui évacue le fluide de refroidissement réchauffé hors de l'espace creux (5) et débouche sur le rayon le plus interne de l'espace creux (5).

21. Rotor selon l'une quelconque des revendications 1 à 20,
**caractérisé en ce que**
le conduit de refroidissement (4b) qui évacue le fluide de refroidissement réchauffé hors de l'espace creux (5), est isolé vis-à-vis du matériau du rotor.

22. Rotor selon l'une quelconque des revendications 1 à 21,
**caractérisé en ce que**
l'espace creux (5) s'étend jusqu'à l'axe de l'arbre de rotor (A).
